# EUROPÄISCHE PATENTSCHRIFT

(11) **EP 1 715 782 B1**
(45) Veröffentlichungstag und Bekanntmachung des Hinweises auf die Patenterteilung: **08.12.2010**
(21) Anmeldenummer: 05707099.7
(22) Anmeldetag: 01.02.2005
(51) Int. Cl.: A47L 9/28, A47L 9/02

(54) **SAUGDÜSE FÜR EINEN STAUBSAUGER MIT EINER STAUBFLUSS-ANZEIGEVORRICHTUNG**
SUCTION NOZZLE FOR A VACUUM CLEANER, COMPRISING A DUST FLOW DISPLAY DEVICE
BUSE D'ASPIRATION POUR ASPIRATEUR, A DISPOSITIF DE VISUALISATION DU FLUX DE POUSSIERES

(30) Priorität: 16.02.2004 DE 102004007677
(43) Veröffentlichungstag der Anmeldung: 02.11.2006
(73) Patentinhaber: Miele & Cie. KG, 33332 Gütersloh (DE)
(72) Erfinder: ANDRUP, Klemens, 33415 Verl (DE); BECKER, Diethard, 33613 Bielefeld (DE); KARA, Seyfettin, 32139 Spenge (DE); LIEBIG, Oliver, 33611 Bielefeld (DE); SCHULTZ, Rainer, 33335 Gütersloh (DE); STORK, Heiko, 32051 Herford (DE); TIEKÖTTER, Stefan, 33699 Bielefeld (DE); WOLF, Cornelius, 33739 Bielefeld (DE)
(86) Internationale Anmeldenummer: PCT/EP2005/000944
(87) Internationale Veröffentlichungsnummer: WO 2005/077243

(56) Entgegenhaltungen:
- DE-U1- 9 311 014
- JP-B2- 3 145 333
- US-A- 1 565 382
- US-A- 3 989 311
- US-A- 4 114 557
- US-A- 4 175 892
- US-A- 4 767 213
- US-A1- 2003 146 739
- PATENT ABSTRACTS OF JAPAN Bd. 014, Nr. 363 (C-0746), 7. August 1990 (1990-08-07) & JP 02 131735 A (MITSUBISHI ELECTRIC CORP; others: 01), 21. Mai 1990 (1990-05-21)

## Beschreibung

Die Erfindung betrifft eine Saugdüse für einen Staubsauger nach dem Oberbegriff des Anspruchs 1.

Ein solcher Staubsauger ist aus der JP 03 145333 B2 bzw. aus der US 5 815 884 A bekannt.

Es besteht bei einem Staubsauger schon lange das Bedürfnis eine Mess- und Anzeigevorrichtung vorzusehen, die dem Benutzer eine Einschätzung darüber verschafft, wie sich während des Saugbetriebes der Reinheitsgrad der zu behandelnden Oberfläche entwickelt. Es wäre jedenfalls für die Bedienungsperson eine große Hilfe, wenn sie über eine Anzeigevorrichtung erkennen könnte, dass nach einer gewissen Zeit des Saugens kaum noch staubbeladene Luft durch das Strömungsleitsystem des Staubsaugers transportiert wird, so dass der Saugbetrieb nicht unnötig lange ausgedehnt wird. Um dem abzuhelfen, sind in der Schutzrechtsliteratur bereits eine Reihe von Vorschlägen gemacht worden, die bislang aber noch nicht zu einer praxisrelevanten Realisation geführt haben.

So ist es z.B. aus der EP 0 231 419 A1 bekannt, eine als Zusatz- oder Ergänzungsteil ausgebildete Anzeige- und Steuerungsvorrichtung für einen Staubsauger vorzusehen, die im Strömungsleitsystem des Staubsaugers eingebaut werden kann. Diese Anzeige- und Steuerungsvorrichtung sollte mittels eines Unterdruckschalters aktivierbar sein und mit optischen Stauberkennungsmitteln arbeiten. Dabei wurde vorgeschlagen, diese Baueinheit angrenzend zum Saugbereich des Staubsaugers an diesen bzw. an seinen Teilen (Saugbürste, Saugrohr, Handgriff, Saugschlauch) anzuordnen. Konkrete Hinweise über die Art und Weise sowie den Ort der Unterbringung des im Mittelpunkt eines derartigen Systems stehenden Sensors fehlen in dieser Vorveröffentlichung. Eine praktische Realisierung ist aufgrund dieses Lösungsvorschlags nicht bekannt geworden.

Eine konkrete Ausführungsform, die jeweils vorsieht, die Sensor- und Anzeigevorrichtung für den Staubfluss in einer Saugdüse anzuordnen, ergeben sich aus dem DE 93 11 014 U1 und DE 202 07 071 U1. Beiden Lösungsvorschlägen ist gemeinsam, dass die Sensor- und Anzeigevorrichtung in dem Bodenteil der Saugdüse angeordnet ist.

Bei der DE 93 11 014 U1 ist zur Unterbringung des Sensors und der Anzeigeelemente ein abnehmbares Teilgehäuse oberhalb des Bodenteils der Saugdüse vorgesehen. Als Sensor sind optische Stauberkennungsmittel im Ansaugkanal oder im Ansaugbereich des Bodenteils der Saugdüse vorgesehen. Die in dieser Vorveröffentlichung abgebildete Bodendüse macht die Nachteile bei dieser Ausführungsform besonders deutlich. Dadurch dass die Zusatzelemente - Sensor, batteriebetriebene Steuerung und Anzeigevorrichtungen - direkt im Bodenteil der Saugdüse untergebracht werden müssen, kommt es zwangsläufig zu einer Vergrößerung der Bauform des Bodenteils. Dadurch kann man mit dieser Saugdüse nicht mehr unter schmale Freiräume von Möbeln fahren. Weiterhin ist die Anzeigevorrichtung nicht mehr sichtbar, wenn das Bodenteil der Saugdüse dennoch unter einem Möbel verschwindet. Femer ist gerade das Bodenteil der Saugdüse zwangsläufig einer starken Stoßbelastung ausgesetzt. Dies kann sehr leicht zu Störungen der in dem Bodenteil befindlichen Steuerelektronik und der zum Teil empfindlichen Sensorelemente führen.

Dies sind sicherlich auch die entscheidenden Gründe, dass sich bislang noch keine Saugdüse mit einer direkt im Bodenteil der Saugdüse angeordneten Anzeige- und Sensorvorrichtung auf dem Markt in nennenswerter Verbreitung etablieren konnte.

Alle vorbeschriebenen Lösungsvorschläge beruhen darauf, dass als Sensor eine optische Stauberkennung vorgesehen sein sollte, die allein aufgrund ihres Systems gewisse Schwächen aufweist. Es ist nicht sehr einfach, eine optische Messstrecke in den beengten Einbauverhältnissen der Strömungskanäle des Luftführungssystems bei einem Staubsauger unterzubringen. Ferner ist ein optisches Messsystem für bestimmte Zwecke nicht verlässlich und nicht genau. Nachteilig ist insbesondere, dass optische Systeme neben dem eigentlichen Staub auch auf Teppichfasem reagieren, die auf den Abrieb des Teppichs zurückzuführen sind, nicht aber Rückschlüsse auf den Reinheitsgrad erlauben.

Demgegenüber ist eine aus der EP 0 759157 B1 bekannt gewordene Lösung insofern besonders vorteilhaft, da diese sich einer piezoelektrischen Sensorvorrichtung bedient, mittels der selbst noch kleinste Staubpartikel zuverlässig sensiert werden können, während z. B. Teppichfasern das Signal nicht so stark beeinflussen. Bei der in dieser Patentschrift beschriebenen Ausführungsform wird vorgeschlagen den piezoelektrischen Sensor im Ansaugrohr oder in einem Ansaugstutzen des Staubsaugers anzuordnen. Beim Auftreffen der im Strömungsluftweg vorhandenen Staubpartikel auf den piezoelektrischen Sensor geben diese einen Teil ihrer Bewegungsenergie an den Sensor ab, wobei der piezoelektrische Sensor die Bewegungsenergie in ein entsprechendes elektrisches Signal (Piezospannung) umwandelt. In dieser Vorveröffentlichung ist zwar die physikalische Sensortechnik und elektronische Steuerung detailliert beschrieben, jedoch wird nicht näher darauf eingegangen, wo und wie die einzelnen Elemente - Sensor, Steuerungselektronik, Anzeigevorrichtung und eine eventuell für die Stromversorgung vorgesehene Batterie - angeordnet sein sollen.

Der Erfindung stellt sich somit das Problem, eine Sensor- und Anzeigevorrichtung derart im Strömungsluftweg des Staubsaugers unterzubringen, dass eine raumsparende und ergonomisch günstige Anbringung der am Gesamtsystem beteiligten Bauelemente geschaffen wird. Femer soll ein strömungsmäßig günstiger Einbauort für den Sensor gefunden werden, mit dem ein störungsfreier und zuverlässig funktionierender Betrieb gewährleistet wird.

Erfindungsgemäß wird dieses Problem durch eine mit den Merkmalen des Patentanspruchs 1 ausgebildete Saugdüse gelöst. Vorteilhafte Ausgestaltungen und Weiterbildungen der Erfindung ergeben sich aus den nachfolgenden Unteransprüchen.

Mit der Erfindung werden wesentliche Vorteile erzielt. Es wurde herausgefunden, dass sich gerade das nach oben gerichtete Anschlussteil der Saugdüsen für die Unterbringung des Sensor-, Steuerungs- und Anzeigesystems besonders eignet.

Das Bodenteil bzw. das Saugmundstück der Saugdüse kann dabei in seiner Bauform weiterhin flach gehalten werden. Durch die Ausbildung eines Aufsatzgehäuses an der oberen Seite des Anschlussteils bzw. des aufsteigenden Anschlussstutzens lässt sich zudem eine ergonomisch günstige und designverträgliche Unterbringung aller Bauteile erreichen. Das Batteriefach z.B. ist leicht zugänglich und der Batteriewechsel gestaltet sich sehr einfach. Femer können die Anzeigeelemente, die den Zustand des Saugluftstromes in der an sich bekannten Weise über Anzeige-LED's darstellen, gut sichtbar für den Benutzer untergebracht werden. Der Benutzer hat dieses Anzeigefenster immer im direkten Blickkontakt, da er beim Saugen den Saugdüsenbereich entlang des Saugrohrs im Visier hat.

Besonders wesentlich ist auch die Anbringung des piezoelektrischen Sensors an der Unterseite der oberen Wandung des Anschlussteils. Dies unterstützt die besondere Funktion des Systems entscheidend. Wenn sich noch schwere Teile und Partikel im Saugluftstrom befinden, werden diese in der Regel unterhalb des Sensors mit dem Staubluftstrom in das Sammelraumsystem des Staubsaugers transportiert. Dadurch wird der Sensor geschont und ist nicht ständig dem Aufprall schwerer Partikel ausgesetzt. Außerdem kann er seine Vorteile dann entwickeln, wenn es darauf ankommt. Dies ist in der Regel der Fall, wenn der Staubanfall und die Partikelanzahl des Luftstromes mit Fortschreiten des Saugbetriebes immer geringer wird. Der Sensor kann selbst dann noch kleinste Staubpartikel im Luftstrom sensieren, so dass er damit dem Benutzer bis zu einem sehr hohen Reinheitsgrad noch aussagekräftige Informationen liefern kann. Dies ist insbesondere für Allergiker sehr wichtig. Für diese ist es sehr vorteilhaft, dass mit der erfindungsgemäßen Staubanzeige der bekanntermaßen sehr allergenaktive Feinststaub erfasst werden kann.

Ein weiterer Vorteil der neuen Anordnung besteht darin, dass eine Haltevorrichtung vorgesehen ist, an der alle wesentlichen Bauelemente befestigt sind, wie der Staubsensor, die Platine mit der Steuerungseinrichtung, der Unterdruckschalter und die Anzelgeelemente. Dadurch lässt sich eine raumsparende und kompakte Bauform verwirklichen. Weiterhin ist eine einfache Montage und Austauschbarkeit im Servicefall gewährleistet, da sich die Haltevorrichtung in die Öffnung des Anschlussteils der Saugdüse lösbar einsetzen lässt.

Femer ist die Anordnung im eingebauten Zustand so ausgebildet, dass sich die Lufteinlassleitung des Druckschalters im Windschatten der Aufnahmevorrichtung befindet, wodurch Verschmutzungen an der Lufteinlassleitung verhindert werden, die ansonsten die ordnungsgemäße Funktion des Druckschalters stören würden.

Ein Ausführungsbeispiel der Erfindung ist in den Zeichnungen rein schematisch dargestellt und wird nachfolgend näher beschrieben. Es zeigen:
- Figur 1: einen Staubsauger mit Saugdüse, Saugrohr und Saugschlauch in einer verein- fachten Prinzipdarstellung,
- Figur 2: die erfindungsgemäße Saugdüse in einer perspektivischen Darstellung im Detail,
- Figur 3: die erfindungsgemäße Saugdüse in Seitenansicht und ausschnittsweise den Be- reich der Unterbringung der Sensor-, Anzeige- und Steuerungsvorrichtung im Anschlussstutzen im Schnitt,
- Figur 4: den rohrförmigen Teil des Anschlussstutzen im Schnitt II - II in Richtung auf den Staubsensor gesehen,
- Figur 5: das Anschlusstell der Saugdüse in einer perspektivischen Zusammenbau- zeichnung.

Die Prinzipzeichnung gemäß Figur 1 zeigt einen Staubsauger (1) mit einer Saugdüse (2), einem starren Saugrohr (3) und einem flexiblen Saugschlauch (4), über den die staubbeladene Luft in Pfeilrichtung in den Staubsammelraum (5) transportiert wird. Die Saugdüse (2) ist üblicherweise lösbar mit dem Saugrohr (3) verbunden. Die Saugdüse (2) ist in dem gezeigten Beispiel eine Bodendüse und besteht im Wesentlichen aus dem Saugmundstück bzw. Düsenteil (2.1) und dem Anschlusstell (2.2). Düsenteil (2.1) und Anschlussteil (2.2) sind In der Regel über ein im Ansatz (2.3) gelagertes, sogenanntes Drehkippgelenk miteinander verbunden.

Eine erfindungsgemäß ausgebildete Saugdüse ist in der Figur 2 im Einzelnen dargestellt. Auch hier ist das Düsenteil (2.1) der Saugdüse (2) über das in dem Ansatz (2.3) gelagerte Drehkippgelenk mit dem als Anschlussstutzen dienenden Anschlussteil (2.2) verbunden. Das Anschlussteil (2.2) weist an seinem oberen Ende eine Verriegelungsklinke (6) auf, mit der die Saugdüse (2) an das Saugrohr (3) des Staubsaugers befestigt werden kann.

Auf der Oberseite des aufsteigenden Anschlussteils (2.2), an der nach vorne dem Düsenteil (2.1) der Saugdüse (2) zugewandten Seite, ist das Anschlussteil (2.2) mit einem Gehäuse (7) ausgebildet.

Die Figuren 3 und 4 zeigen das Anschlussteil (2.2) mit den darin untergebrachten Steuerungs-, Sensor- und Anzeigemitteln im Detail. Das Anschlussteil (2.2) besteht im gezeigten Beispiel aus dem an das Drehkippgelenk (2.3) anschließbaren Anschlussstutzen (2.4) und dem Anschlussstutzen (2.5), der an das hier nicht dargestellte Saugrohr anschließbar ist. Die beiden Anschlussstutzen (2.4 u. 2.5) gehen dabei unter Bildung eines Winkels ineinander über und bilden somit das Anschlussteil (2.2). An der unteren Seite des Anschlussteils (2.2) ist noch ein Rastelement (18) für eine Parkhilfe angeformt.

In dem Gehäuse (7) ist im unteren Teil ein Batteriefach (8) vorgesehen. Im oberen Teil des Gehäuses (7) ist eine Aufnahmekammer (7.1) für die elektrische Steuerungsvorrichtung zur Staubflusssensierung sowie für die Staubfluss-Anzeigemittel gebildet. Ferner weist das Gehäuse an der nach oben, zum Anschlussstutzen (2.5) gerichteten Stirnfläche ein Sichtfenster (9) für die Staubfluss-Anzeige auf. Dieses Sichtfenster ist somit in Richtung der Anschlussstelle für das Saugrohr (3) ausgerichtet. Dadurch befindet sich die Anzeige (9) in einem gut sichtbaren Bereich, da der Benutzer beim Saugen die Anzeigevorrichtung entlang des Saugrohres (3) ständig im Visier hat. Das Batteriefach (8) ist mit einem abnehmbaren Deckel (8.1) versehen, wie dies bei batteriebetriebenen Geräten üblich ist. Die Batterien (13) können somit leicht zugänglich ausgewechselt werden.

Der piezoelektrische Staubsensor (11) ist in der oberen Wandung des Anschlussteils (2.2) in einem Aufnahmeteil (12.1) einer Haltevorrichtung (12) befestigt. Dabei ragt der piezoelektrische Staubsensor (11) schräg geneigt in den Staubflussstrom im Inneren des rohrförmigen Anschlussteils (2.2) hinein.

In dem Gehäuse (7) sind die Batterien (13), eine Platine (14) für die elektronische Steuerungsvorrichtung sowie LED's (16) für die Staubflussanzeige untergebracht. Ein die Steuerungsvorrichtung aktivierbarer Unterdruckschalter (15) ist dabei auf der Platine (14) befestigt und steht mit seiner Lufteinlassleitung (15.1) über eine Öffnung (17) mit dem Staubflussstrom in Verbindung. Die Staubflussanzeigeelemente (16) sind ebenfalls auf der Platine (14) befestigt und auf das Sichtfenster (9) ausgerichtet, so dass die Anzeige nach außen darstellbar ist.

Die LED's (16) sind auf der Platine (14) mit einem lichtstrahlungsabhängig abgestimmten Abstand zum Sichtfenster (9) angeordnet, so dass sich in Verbindung mit der Wahl eines geeigneten Materials für die Sichtscheibe eine flächige Ausleuchtung der Sichtscheibe ergibt. Weiterhin ist charakteristisch, dass die Sichtscheibe in Abhängigkeit der erkannten Verschmutzung immer nur in einer Farbe (grün, gelb, rot) hinterleuchtet wird, um zum einen den eindeutigen Saugfortschritt anzuzeigen und zum anderen um eine eindeutige Ablesbarkeit der Anzeige in allen möglichen Ausrichtungen zu ermöglichen, wenn die Saugdüse mit unterschiedlichen Saugrohren und Handgriffteilen des Saugschlauches des Staubsaugers kombiniert wird. Ferner trägt diese konstruktive Lösung dazu bei, dass eine Beruhigung der Anzeige erreicht wird und dass ein Flackern der LED's, bedingt durch die an sich stark schwankenden Signale des Staubsensors, weitgehend vermieden wird.

An der Unterseite des Anschlussteils (2.2) befindet sich eine verschließbare Öffnung (19), über die das Innere des Rohrstutzens z.B. zwecks Reinigung bzw. Auswechseln des Staubsensors (11) zugänglich ist.

Wie aus der Figur 4 hervorgeht, ist der Staubsensor (11) mit seiner Prallfläche und der schrägen Anordnung dem oberen Teil des Luftstromes im rohrförmigen Teil des Anschlussstutzens ausgesetzt. Dies hat den besonderen Vorteil, dass die schweren Teile im Saugluftstrom unter diesem Sensor hinwegtransportiert werden, ohne dass sie seine Prallfläche erreichen (siehe Pfeilrichtung im Anschlussteil). Aber der leichte Partikelstaub, der an sich im gesamten Querschnitt des Luftstromes verteilt ist, wird vom Staubsensor (11) erfasst. Damit kann ein Reinheitsgrad mit dieser Sensortechnik und dieser speziellen Anordnung des Sensors sensiert werden, bei dem auch Feinststäube berücksichtigt werden können, was den Allergikern unter den Benutzern zugute kommt.

Der Staubsensor (11) ist vorteilhafterweise mit einem Neigungswinkel (23) von 25 bis 50 Grad in Relation zur oberen Wandung des Anschlussteils (2.2) im Staubluftstrom angeordnet.

Der Aufbau des Anschlussteils (2.2) mit dem auf seiner Oberseite gebildeten Gehäuse (7) und den darin untergebrachten Bauteilen geht im Detail aus der Zusammenbauzeichnung Fig. 5 hervor.

Das Gehäuseoberteil ist eine Gehäuseschale (7.2), die der Form des Anschlussteils (2.2) auf seiner Oberseite angepasst ist. Das Anschlussteil (2.2) besitzt auf seiner Oberseite Rast- und Befestigungselemente (21, 22) mittels der die Gehäuseschale (7.2) an das Anschlussteil (2.2) per Rastung und per Verschraubung befestigbar ist.

Die Haltevorrichtung (12) nimmt auf ihrer oberen Seite die Platine (14) auf. Auf der Platine sind der Unterdruckschalter (15) und die Anzeigeelemente (16) sowie die hier nicht im einzelnen dargestellte Steuerungsschaltung angeordnet. Es kann zweckmäßig sein, hinter den Anzeigeelementen (16) einen in dieser Zeichnung nicht gezeigten Reflektor anzuordnen, der die Lichtstrahlen in Richtung auf das Sichtfenster (9) reflektiert.

Über die Stromleitungselemente (10) wird die Verbindung zu den Batterien (13) hergestellt, wobei die Batterien (13) in dem Batteriefach (8) einsetzbar sind. Das Batteriefach ist mit dem Batteriefachdeckel (8.1) verschließbar.

Die Anordnung und Ausbildung der Haltevorrichtung (12) und der Platine (14) ist so getroffen, dass die Lufteinlassleitung (15.1) des Unterdruckschalters (15) über die in der Aufnahmevorrichtung (12.1) gebildete Öffnung (17) und den Stutzen (12.2) in Verbindung mit dem Inneren des Anschlussteils (2.2) gebracht werden kann. Das Aufnahmeteil (12.1) der Haltevorrichtung zur Aufnahme des Staubsensors (11) taucht bei der Befestigung der Haltevorrichtung (12) auf dem Anschlussteil (2.2) durch die auf der Oberseite dort gebildete Öffnung (20) in das Innere des Anschlussteil (2.2) ein. Der Staubsensor (11) ist somit dem Staubluftstrom ausgesetzt und die Lufteinlassleitung (15.1) des Druckschalters (15) liegt im Windschatten dieses Aufnahmeteils (12.1) der Haltevorrichtung. Dies hat den besonderen Vorteil, dass der Lufteinlass zum Druckschalter gegen Verschmutzungen geschützt angeordnet ist.

Die Anzeigeelemente (16) sind als grüne, gelbe und rote LED's ausgebildet. Im zusammengebauten Zustand ist die Anordnung so getroffen, dass sich die Anzeigeelemente (16) in einer lichtstrahlungsmäßig abgestimmten Lage zum Sichtfenster (9) befinden. Zusammen mit der Auswahl eines geeigneten Materials für das Sichtfenster (9) ergibt sich eine flächige und gut sichtbare, flackerfreie Anzeige. Der Benutzer bekommt immer nur eine vollflächige Anzeige in den Farben rot, gelb und grün zu sehen, womit die Reinheitsgrade "verschmutzt", "leicht verschmutzt" und "sauber" dargestellt werden.

Das Anschlussteil kann auch als selbständiges Teil bzw. Zubehörteil ausgebildet sein und lässt sich dann zwischen die Saugdüse (2) eines Staubsaugers (1) und dessen Saugrohr (3) oder dessen Saugschlauch (4) anschließen. Dabei ist das Anschlussteil in gleicher Weise wie das Anschlussteil (2.2) ausgebildet, nur dass zusätzlich an seinem unteren Ende ebenfalls ein Verbindungselement angeordnet ist, welches die Verbindung mit einem Anschlussstutzen des Düsenteils (2) herstellt.

Es ist denkbar, die Erfindung auch bei einer anderen Ausgestaltung anzuwenden. So kann z.B. die Sensor- und Anzeigesteuerung über ein drahtloses Übertragungssystem mit einer Steuerungszentrale im Staubsauger kommunizieren, wodurch sich weitere Steuerungs- und Anzeigemöglichkeiten über den Saugprozess darstellen lassen. Femer ist es vorstellbar, bei elektrischen Bodendüsen die Stromversorgung zur Sensor- und Anzeigesteuerung Im Anschlussteil von dem Stromzuführungssystem der Bodendüse abzuleiten.

## Patentansprüche

1. Saugdüse für einen Staubsauger (1), die an ein Saugrohr (3) und / oder an einen Saugschlauch (4) des Staubsaugers anschließbar ist,
wobei die Saugdüse (2) ein mit einem Saugmund versehenes Düsenteil (2.1) aufweist, welches über ein rohrförmiges Anschlussteil (2.2) mit dem Saugrohr (3) bzw. mit dem Saugschlauch (4) des Staubsaugers verbindbar ist,
mit einem im Strömungsweg des Staubsaugers angeordneten Staubsensor (11), der im Inneren des aufsteigenden Teils des Anschlussteils (2.2) im Staubluftstrom angeordnet ist und dessen Signale von einer elektronischen Steuerungseinrichtung ausgewertet werden, wobei die Steuerungseinrichtung im Betrieb eine den Staubfluss anzeigende Anzeigevorrichtung (16, 9) ansteuert, wobei die den Staubfluss anzeigenden Anzeigeelemente (16) in einem auf der Oberseite des rohrförmigen Anschlussteils (2.2) gebildeten Gehäuses (7) bzw. Aufnahmeraums angeordnet sind,
**dadurch gekennzeichnet,**
**dass** der Staubsensor (11) unterhalb des Gehäuses (7) über eine auf der Oberseite des Anschlussteils (2.2) angebrachte Öffnung einsetzbar ist und in der Nähe des oberen Wandungsbereiches des Anschlussteils (2.2) in den Staubluftstrom hineinragt.

2. Saugdüse für einen Staubsauger nach Anspruch 1,
**dadurch gekennzeichnet,**
**dass** der Staubsensor (11) ein piezoelektrischer Staubsensor ist, der in einem Aufnahmeteil (12.1) einer Haltevorrichtung (12) befestigt ist,
**dass** die Haltevorrichtung (12) an der Oberseite des Anschlussteils (2.2) angebracht ist, dass das Aufnahmeteil (12.1) mit dem Sensor über eine Öffnung (20) an der oberen Seite des Anschlussteils (2.2) in das innere des Rohrstutzens einsetzbar ist,
und **dass** der Staubsensor (11) in einer schräg geneigten Anordnung in den Saugluftstrom hineinragt.

3. Saugdüse für einen Staubsauger nach Anspruch 2,
**dadurch gekennzeichnet,**
**dass** der Staubsensor (11) mit einem Neigungswinkel (23) von vorzugsweise 25 bis 50 Grad in Relation zur oberen Wandung des Anschlussteils (2.2) im Staubluftstrom angeordnet ist.

4. Saugdüse für einen Staubsauger nach einem der Ansprüche 1 bis 3,
**dadurch gekennzeichnet,**
**dass** die Steuerungseinrichtung und die Anzeigeelemente (16) auf einer Platine (14) angeordnet sind und dass die Platine (14) auf der Oberseite der Haltevorrichtung (12) befestigt ist.

5. Saugdüse für einen Staubsauger nach Anspruch 4,
**dadurch gekennzeichnet,**
**dass** die Steuerungseinrichtung batteriebetrieben ausgebildet ist und von einem Unterdruckschalter (15) aktivierbar ist,
**dass** der Unterdruckschalter (15) ebenfalls auf der Platine (14) angeordnet ist,
**dass** im Gehäuse (7) unterhalb der Haltevorrichtung (12) ein die Batterien (13) aufnehmendes Batteriefach (8) angeordnet ist,
und **dass** die Batterien über Stromleitungselemente mit der Steuerungseinrichtung in Verbindung stehen.

6. Saugdüse für einen Staubsauger nach Anspruch 5,
**dadurch gekennzeichnet,**
**dass** der oberhalb der Platine (14) angeordnete Unterdruckschalter (15) einen Lufteinlassstutzen (15.1) aufweist, der über eine Öffnung (17) mit dem Luftstrom im inneren des Anschlussteils (2.2) in Verbindung steht,
und **dass** der Lufteinlassstutzen (15.1) im Windschatten des Aufnahmeteils (12.1) der Haltevorrichtung (12) und des darin befestigten Staubsensors (11) angeordnet ist.

7. Saugdüse für einen Staubsauger nach einem der Ansprüche 1 bis 6,
**dadurch gekennzeichnet,**
**dass** das Gehäuse (7) ein nach oben gerichtetes Sichtfenster (9) für die Staubfluss-Anzeige aufweist, über das die Lichtsignale der Anzeigeelemente (16) nach außen darstellbar sind.

8. Saugdüse für einen Staubsauger nach Anspruch 7,
**dadurch gekennzeichnet,**
**dass** die Anzeigeelemente (16) auf der Platine (14) in einem lichtstrahlungsabhängig definierten Abstand zum Sichtfenster (9) derart angeordnet sind, dass sich bei Aktivierung der LED's und geeigneter Materialwahl für das Sichtfenster (9) eine flächige Ausleuchtung des Sichtfensters ergibt.

9. Saugdüse für einen Staubsauger nach Anspruch 8,
**dadurch gekennzeichnet,**
**dass** auf der Platine (14) hinter den Anzeigeelementen (16) ein Reflektor angebracht ist, der die Lichtstrahlen zum Sichtfenster (9) reflektiert.

10. Saugdüse für einen Staubsauger nach einem der Ansprüche 1 bis 9,
**dadurch gekennzeichnet,**
**dass** auf der gegenüberliegenden Seite des Staubsensors (11) in der unteren Wandung des Anschlussteils (2.2) eine verschließbare Öffnung (19) angeordnet ist, über die der Innenraum und der Staubsensor (11) von außen zu Reinigungszwecken zugänglich sind.

11. Saugdüse für einen Staubsauger nach einem der Ansprüche 1 bis 10,
**dadurch gekennzeichnet,**
**dass** auf der Oberseite des Anschlussteils Rast- und Befestigungselemente (21, 22) angeformt sind, an denen eine das Gehäuse (7) bildende Gehäuseoberschale (7.1) sowie die Haltevorrichtung (12) für den Staubsensor (11) befestigbar sind.

12. Saugdüse für einen Staubsauger, nach einem der Ansprüche 1 bis 11
**dadurch gekennzeichnet,**
**dass** an der unteren Seite des Anschlussteils (2.2) eine Parkhilfe (18) angebracht ist.

## Claims

1. Suction nozzle for a vacuum cleaner (1), which suction nozzle can be connected to a suction pipe (3) and/or to a suction tube (4) of the vacuum cleaner,
the suction nozzle (2) comprising a nozzle part (2.1) which is provided with a suction mouth and can be connected to the suction pipe (3) and to the suction tube (4) of the vacuum cleaner via a tubular connection part (2.2),
comprising a dust sensor (11) arranged in the flow path of the vacuum cleaner, which dust sensor is arranged in the dust-laden air flow inside the ascending part of the connection part (2.2), and the signals of which are evaluated by an electronic control means,
during operation the control means controlling a display device (16, 9) which displays the dust flow, the display components (16) displaying the dust flow being arranged in a housing (7) or receiving space formed on the upper side of the tubular connection part (2.2), **characterised in that**
the dust sensor (11) can be inserted beneath the housing (7) via an opening located in the upper side of the connection part (2.2) and projects into the dust-laden air flow in proximity to the upper wall region of the connection part (2.2).

2. Suction nozzle for a vacuum cleaner according to claim 1,
**characterised in that**
the dust sensor (11) is a piezoelectric dust sensor which is fastened in a receiving part (12.1) of a holding device (12),
**in that** the holding device (12) is mounted on the upper side of the connection part (2.2), **in that** the receiving part (12.1) can be inserted, together with the sensor, into the interior of the tube nozzle via an opening (20) on the upper side of the connection part (2.2),
and **in that** the dust sensor (11) projects into the dust-laden air flow in an obliquely inclined arrangement.

3. Suction nozzle for a vacuum cleaner according to claim 2,
**characterised in that**
the dust sensor (11) is arranged in the dust-laden air flow at an inclination angle (23) of preferably 25 to 30 degrees in relation to the upper wall of the connection part (2.2).

4. Suction nozzle for a vacuum cleaner according to any one of claims 1 to 3, **characterised in that**
the control means and the display components (16) are arranged on a plate (14) and **in that** the plate (14) is fastened on the upper side of the holding device (12).

5. Suction nozzle for a vacuum cleaner according to claim 4,
**characterised in that**
the control means is battery-powered and can be activated by a vacuum switch (15),
**in that** the vacuum switch (15) is also arranged on the plate (14),
**in that** a battery compartment (8) which receives the batteries (13) is arranged in the housing (7) beneath the holding device (12),
and **in that** the batteries are connected to the control means via current conduction means.

6. Suction nozzle for a vacuum cleaner according to claim 5,
**characterised in that**
the vacuum switch (15) arranged above the plate (14) comprises an air inlet connecting piece (15.1) which is connected to the air flow inside the connection part (2.2) via an opening (17),
and **in that** the air inlet connecting piece (15.1) is arranged in the wind shadow of the receiving part (12.1) of the holding device (12) and the dust sensor (11) fastened therein.

7. Suction nozzle for a vacuum cleaner according to any one of claims 1 to 6, **characterised in that**
the housing (7) comprises an outwardly directed viewing window (9) for the dust flow display, through which the light signal of the display components (16) can be displayed outwardly.

8. Suction nozzle for a vacuum cleaner according to claim 7,
**characterised in that**
the display components (16) are arranged on the plate (14) at a defined distance, dependent on light radiation, from the viewing window (9), in such a way that, when the LEDs are activated and a suitable material is selected for the viewing window (9), the surface of the viewing window is illuminated.

9. Suction nozzle for a vacuum cleaner according to claim 8,
**characterised in that**
a reflector is mounted on the plate (14) behind the display components (16), which reflector reflects the light beams towards the viewing window (9).

10. Suction nozzle for a vacuum cleaner according to any one of claims 1 to 9,
**characterised in that**
a sealable opening (19) is arranged in the lower wall of the connection part (2.2) on the opposite side of the dust sensor (11), via which opening the interior and the dust sensor (11) are accessible from the outside for cleaning purposes.

11. Suction nozzle for a vacuum cleaner according to any one of claims 1 to 10,
**characterised in that**
locking and fastening members (21, 22) are integrally formed on the upper side of the connecting part, to which locking and fastening members a housing shell (7.1) forming the housing (7) and the holding device (12) for the dust sensor (11) can be fastened.

12. Suction nozzle for a vacuum cleaner, according to any one of claims 1 to 11,
**characterised in that**
a parking aid (18) is mounted on the lower side of the connecting part (2.2)

## Revendications

1. Buse d'aspiration pour un aspirateur (1) qui peut être reliée à un tube d'aspiration (3) et/ou à un tuyau d'aspiration (4) de l'aspirateur,
la buse d'aspiration (2) présentant une partie de buse (2.1), munie d'une embouchure d'aspiration, qui peut être raccordée par le biais d'une partie de raccordement (2.2) tubulaire au tube d'aspiration (3) ou au tuyau d'aspiration (4),
avec un capteur de poussières (11), disposé dans la voie d'écoulement de l'aspirateur, qui est disposé à l'intérieur de la partie montante de la partie de raccordement (2.2) dans le flux air-poussières et dont les signaux sont analysés par un équipement de commande électronique, l'équipement de commande pilotant en fonctionnement un dispositif d'affichage (16, 9) indiquant le flux de poussières, les éléments d'affichage (16) indiquant le flux de poussières étant disposés dans un carter (7) ou espace de logement formé sur le côté supérieur de la partie de raccordement (2.2) tubulaire,
**caractérisée en ce que**
le capteur de poussières (11) peut être inséré sous le carter (7) à travers une ouverture ménagée sur le côté supérieur de la partie de raccordement (2.2) et fait saillie dans le flux air-poussières à proximité de la zone de paroi supérieure de la partie de raccordement (2.2).

2. Buse d'aspiration pour un aspirateur selon la revendication 1,
**caractérisée en ce que**
le capteur de poussières (11) est un capteur de poussières piézoélectrique qui est fixé dans une partie de logement (12.1) d'un dispositif de retenue (12),
**en ce que** le dispositif de retenue (12) est placé sur le côté supérieur de la partie de raccordement (2.2),
**en ce que** la partie de logement (12.1) avec le capteur peut être insérée à l'intérieur de la tubulure à travers une ouverture (20) sur le côté supérieur de la partie de raccordement (2.2),
et **en ce que** le capteur de poussières (11), dans un agencement incliné obliquement, fait saillie dans le flux d'air d'aspiration.

3. Buse d'aspiration pour un aspirateur selon la revendication 2,
**caractérisée en ce que**
le capteur de poussières (11) est disposé dans le flux air-poussières avec un angle d'inclinaison (23) de préférence de 25 à 50 degrés par rapport à la paroi supérieure de la partie de raccordement (2.2).

4. Buse d'aspiration pour un aspirateur selon une des revendications 1 à 3,
**caractérisée en ce que**
l'équipement de commande et les éléments d'affichage (16) sont disposés sur une platine (14), et **en ce que** la platine (14) est fixée sur le côté supérieur du dispositif de retenue (12).

5. Buse d'aspiration pour un aspirateur selon la revendication 4,
**caractérisée en ce que**
l'équipement de commande est constitué de façon actionnée par pile et peut être activé par un interrupteur à dépression (15),
**en ce que** l'interrupteur à dépression (15) est également disposé sur la platine (14),
**en ce que**, dans le carter (7), au-dessous du dispositif de retenue (12), il est disposé un compartiment de piles (8) logeant les piles (13),
et **en ce que** les piles sont en relation avec l'équipement de commande par le biais d'éléments de lignes de courant.

6. Buse d'aspiration pour un aspirateur selon la revendication 5,
**caractérisée en ce que**
l'interrupteur à dépression (15) disposé au-dessus de la platine (14) présente une tubulure d'entrée d'air (15.1) qui est en relation avec le flux d'air à l'intérieur de la partie de raccordement (2.2) par le biais d'une ouverture (17),
et **en ce que** la tubulure d'entrée d'air (15.1) est disposée pour être abritée du vent par la partie de logement (12.1) du dispositif de retenue (12) et du capteur de poussières (11) qui est fixé à l'intérieur.

7. Buse d'aspiration pour un aspirateur selon une des revendications 1 à 6,
**caractérisée en ce que**
le carter (7) présente une fenêtre d'observation (9) orientée vers le haut pour l'affichage du flux de poussières et par le biais de laquelle les signaux lumineux des éléments d'affichage (16) peuvent être représentés vers l'extérieur.

8. Buse d'aspiration pour un aspirateur selon la revendication 7,
**caractérisée en ce que**
les éléments d'affichage (16) sont disposés sur la platine (14) à une distance de la fenêtre d'observation (9) définie en fonction du rayonnement lumineux de sorte qu'il se produit un éclairage plan de la fenêtre d'observation en cas d'activation des LED et de choix de matériau approprié pour la fenêtre d'observation (9).

9. Buse d'aspiration pour un aspirateur selon la revendication 8,
**caractérisée en ce**
**qu'**un réflecteur est mis en place sur la platine (14) derrière les éléments d'affichage (16) et réfléchit les rayons lumineux vers la fenêtre d'observation (9).

10. Buse d'aspiration pour un aspirateur selon une des revendications 1 à 9,
**caractérisée en ce que,**
sur le côté opposé du capteur de poussières (11), dans la paroi inférieure de la partie de raccordement (2.2), il est disposé une ouverture (19) pouvant être fermée à travers laquelle l'espace intérieur et le capteur de poussières (11) sont accessibles de l'extérieur à des fins de nettoyage.

11. Buse d'aspiration pour un aspirateur selon une des revendications 1 à 10,
**caractérisée en ce que,**
sur le côté supérieur de la partie de raccordement, il est formé des éléments d'encliquetage et de fixation (21, 22) sur lesquels une coque supérieure de boîtier (7.1) formant le carter (7) ainsi que le dispositif de retenue (12) pour le capteur de poussières (11) peuvent être fixés.

12. Buse d'aspiration pour un aspirateur selon une des revendications 1 à 11,
**caractérisée en ce**
**qu'**une aide de rangement (18) est mise en place sur le côté inférieur de la partie de raccordement (2.2).
